# EUROPÄISCHE PATENTSCHRIFT

(11) **EP 1 836 367 B1**
(45) Veröffentlichungstag und Bekanntmachung des Hinweises auf die Patenterteilung: **12.03.2014**
(21) Anmeldenummer: 06707658.8
(22) Anmeldetag: 03.01.2006
(51) Int. Cl.: E05F 15/10

(54) **DREH-/KIPPFENSTER MIT ELEKTROMOTORISCHEM ANTRIEB MIT SCHUBKETTE**
HINGE/TILT WINDOW DRIVEN BY AN ELECTRIC MOTOR AND COMPRISING A FEED CHAIN
FENETRE OSCILLOBATTANTE ENTRAINEE PAR UN MOTEUR ELECTRIQUE ET DOTEE D'UNE CHAINE DE POUSSEE

(30) Priorität: 15.01.2005 DE 102005001985; 11.02.2005 DE 102005006313
(43) Veröffentlichungstag der Anmeldung: 26.09.2007
(73) Patentinhaber: SCHÜCO International KG, 33609 Bielefeld (DE)
(72) Erfinder: DIEKMANN, Bernd, 33790 Halle / Westf. (DE); NIEMEIER, Oliver, 32139 Spenge (DE); WILKER, Burkhard, 32760 Detmold (DE)
(74) Vertreter: Dantz, Jan Henning
(86) Internationale Anmeldenummer: PCT/EP2006/050015
(87) Internationale Veröffentlichungsnummer: WO 2006/074972

(56) Entgegenhaltungen:
- EP-A- 0 385 414
- DE-A1- 2 113 665
- DE-A1- 10 300 654

## Beschreibung

Die Erfindung betrifft ein Dreh-/Kippfenster mit einem elektromotorischen Antrieb mit einer Schubkette nach dem Oberbegriff des Anspruchs 1. Ein solches Fenster ist z.B. aus der DE 10300654 bekannt.

Ein derartiges Dreh-/Kippfenster, das sowohl um eine vertikale Drehachse (hierunter ist nachfolgend auch eine virtuelle oder bewegliche, z.B. sich verschiebende Drehachse zu verstehen) in eine Drehstellung als auch um eine horizontale (obere oder untere) Kippachse in eine Kippstellung verschwenkbar ist, offenbart die DE 103 00 654 A1 derselben Anmelderin. Diese Schrift zeigt ein Dreh-/Kippfenster mit einem elektromotorischen Antrieb, der einen Elektromotor aufweist, der über ein Getriebe auf eine schubsteife bzw. schubfeste bzw. teilschubfeste Antriebskette - nachfolgend Schubkette genannt - einwirkt, die dazu dient, den Flügel aus der Verschlussstellung automatisch in eine Kippstellung zu bewegen. Die Kette ist derart ausgelegt, dass sie beim Ausfahren den Flügel schubsteif in seine Kippstellung drückt und beim Schließen des Flügels wieder aufgewickelt oder in einen Kettenkasten gefahren wird. Die Antriebe werden nach dieser Schrift auf den Flügel aufgesetzt oder an entsprechenden Stellen in den Falz des Flügelrahmens eingefräst.

Als Beschläge für die Drehkippfunktion sind in der DE 103 00 654 solche Beschläge vorgesehen, deren Drehachse außerhalb des Blendrahmens und des Flügelrahmens liegen und durch ein Scharnier bestimmt sind.

Die teildruckstabilen bzw. druckstabile Schubketten wirken entweder auf den Hauptausstelllenker der Drehkippschere oder vom vertikalen Falz aus auf das Scherenscharnier und damit auf den Drehpunkt direkt ein. Dabei wirkt die Schubkette direkt auf einen Beschlag nach Art einer Ausstellvorrichtung zwischen Blendrahmen und Flügel oder auf ein Scharnier am Blendrahmen und/oder Flügel ein.

Die Erfindung hat die Aufgabe, Dreh-/Kippfenster mit einem elektromotorischen Antrieb zur Realisierung der Kippfunktion auf einfache Weise weiterzuentwickeln.

Die Erfindung löst diese Aufgabe durch den Gegenstand des Anspruchs 1.

Die Erfindung bildet das gattungsgemäße Dreh-/Kippfenster derart so weiter, dass auch im Falle einer Drehöffnung des Fensters keine Entkopplung des Antriebes vom Drehkippbeschlag bzw. der Drehkippschere erforderlich ist, da der Antrieb - ausgehend von der eingefahrenen Position in Schließstellung des Fensters - den Beschlag während der Drehöffnung des Fensterflügels auf einfachste Weise am Flügel sicher verriegelt und derart den Hauptlenker beim Drehen quasi fixiert. Hier erweist sich der Einsatz des Mehrgelenkgetriebes zum Sichern der Drehbeweglichkeit um die vertikale Achse als überraschend vorteilhaft.

Zwar sind neben Drehkippbeschlägen mit definiertem Drehpunkt (Achspunkt), wie sie in der DE 103 00 654 offenbart sind, aus dem Stand der Technik auch Drehkippbeschläge bekannt, die verdeckt zwischen Blend- und Flügelrahmen angeordnet sind, wobei über Mehrgelenkgetriebe eine Schwenköffnung des Flügels in die Drehstellung vorgenommen wird. Ein solches Mehrgelenkgetriebe offenbart z.B. die DE 21 13 665 C3. Der vorstehend beschriebene große Vorteil des Verriegelns des Fensters durch Einsatz eines Mehrgelenkgetriebes gerade in Kombination mit einem elektromotorischen Antrieb mit einer Schubkette - wiederum bevorzugt kombiniert durch das Anordnen der Schubkette im Endbereich des Hauptscherenlenkers zum Blendrahmen hin (bevorzugt ganz am Ende oder aber wenigstens im Bereich der letzten 20% seiner Länge, so dass ein Entriegeln der Kette beim Drehen nicht erforderlich ist) - wurde aber bisher nicht erkannt.

Weitere vorteilhafte Ausgestaltungen sind den übrigen Unteransprüchen entnehmen.

Nachfolgend wird die Erfindung anhand von Ausführungsbeispielen unter Bezug auf die Zeichnung anhand von Ausführungsbeispielen näher beschrieben. Es zeigt:
- Fig. 1: ein Drehkippfenster mit einer Drehkippschere und einem elektromotorischen Antrieb;
- Fig. 2: den Beschlag der Fig. 1 in einer Blickrichtung von der Unterseite des Fensters her;
- Fig. 3: eine Ansicht des Beschlages von unten, analog zu Figur 2, in einer Kippstellungsposition; und
- Fig. 4: einen Ausschnitt des Flügelrahmens, der zu einem Mehrgelenkgetriebe orientiert ist.

Fig. 1 zeigt ein Drehkippfenster 1 mit einem Blendrahmen 2 und einem relativ zum Blendrahmen 2 um eine horizontale Drehachse X schwenkbaren und um eine hierzu rechtwinklige, vertikale (hier virtuelle) Drehachse dreh- bzw. kippbaren Flügel 3 mit einem Flügelrahmen 4, in den eine Scheibe 5 eingesetzt ist.

Eine Drehkippschere 6 ist in einem Scherengehäuse 7 am oberen Flügelrahmenholm 8 schiebbar und über einen Zusatzlenker 9 schwenkbar gehalten.

Die Drehkippschere 6 weist einen Hauptscherenlenker 10 für die Kippstellung zwischen dem Blendrahmen 2 (bzw. einem am Blendrahmen angeordneten Mehrgelenkgetriebe) und dem Flügelrahmen 4 auf, der an diesen beiden Elementen schwenkbar und am Flügelrahmen 4 zusätzlich verschieblich geführt ist.

Dabei ist der Hauptscherenlenker 10 aber nicht wie bei der DE 103 00654 über einen Drehbeschlag sondern mittels eines Mehrgelenkgetriebes 11 mit mehreren zueinander verdreh- und/oder verschiebbaren weiteren Lenkern am Blendrahmen 2 festgelegt, das dazu ausgelegt ist, den Flügelrahmen 4 relativ zum Blendrahmen 2 in eine Drehstellung um die vertikale Drehachse zu bewegen (siehe auch Fig. 2).

Korrespondierend zur Festlegung des Mehrgelenkgetriebes 11 im Blendrahmen 2 ist an entsprechender Stelle des Flügelrahmens 4 eine Antriebsvorrichtung 12 mit einem Antriebsgehäuse 13 für einen hier nicht dargestellten Elektromotor und mit einem Aufnahmeraum für die Schubkette 14 im Falz 15 des einen - mit dem Mehrgelenkgetriebe verbundenen vertikalen Flügelrahmenholms 16 angeordnet, wobei die schubsteife Schubkette 14 von der Antriebsvorrichtung 12 zum Hauptscherenlenker 10 und damit auch zum Mehrgelenkgetriebe 11 der Drehkippschere 6 bzw. der Ausstellvorrichtung geführt ist.

In der Figur 2 ist der Hauptscherenlenker 10 der Drehkippschere 6 mit dem Mehrgelenkgetriebe 11 dargestellt, wobei der Flügelrahmen 4 relativ zum Blendrahmen 2 in eine Öffnungsstellung von 90° - bezogen auf die Verschlussposition - herausgedreht ist.

Die Drehkippschere 11 ist im in Fig. 1 oberen Bereich des Fensters angeordnet. Fig. 2 zeigt entsprechend den Beschlag in einer Blickrichtung von der Unterseite des Fensters her.

Der Hauptscherenlenker 10 liegt dabei am oberen horizontalen Flügelrahmenholm 8 des Flügelrahmens 4 mit dem Zusatzlenker 9 in gestreckter Lage an.

Am Ende des Hauptscherenlenkers 10 zum Mehrgelenkgetriebe hin ist am Hauptscherenlenker 10 eine sich vertikal zur Ebene des Hauptscherenlenkers erstreckende Befestigungslasche 17 angeformt, an der die Schubkette 14 auf einfachste Weise endseitig festgelegt (z.B. eingehakt) ist und innerhalb des Fensterfalzes nach unten in das Antriebsgehäuse 13 der Antriebsvorrichtung 12 geführt ist.

Fig. 2 zeigt insbesondere auch den Aufbau eines bevorzugten Mehrgelenkgetriebes 11 zum Bewegen des Flügels 3 in seine Drehstellung herein und aus dieser heraus in seine Verschlussstellung.

Das Mehrgelenkgetriebe weist zwei Getriebelenker 18, 19 auf, die an einem Gelenk 20 drehbar miteinander verbunden sind. Der eine der Getriebelenker 18 ist an einem seiner Enden mit einem Ansatzstift 21 in einer Kulisse 22 des Hauptscherenlenkers verschieblich geführt und mit seinem gegenüberliegenden Ende mit einem Ansatzstift 23 in einer Kulisse 24 einer Grundplatte 25 geführt. Die Grundplatte 25 ist wiederum an einem oberen Rahmenholm 27 des Blendrahmens 2 befestigt.

Der zweite Getriebelenker 19 ist einerseits über das Gelenk 20 gelenkig mit dem ersten Getriebelenker 18 verbunden und andererseits mit seinen gegenüberliegenden Ende an dem Hauptscherenlenker 10 und an der Grundplatte 25 derart angelenkt, dass der Flügel 3 zwangsgeführt auf- und zugedreht werden kann.

Aus Fig. 2 ist erkennbar, dass bei diesem Mehrgelenkgetriebe 11 zwar die zwei Getriebelenker 18, 19 relativ zum Flügelrahmen 4 und damit auch zum Hauptscherenlenker 10 ihre Lage während des Öffnungsvorganges in Drehstellung zum Flügelrahmen 4 und damit auch zum Hauptscherenlenker 10 verändern, dass aber der Hauptscherenlenker 10 aber seine Position zum Flügelrahmen 4 beibehält.

In der dargestellten Position gemäß Figur 2 sichert die Schubkette 14 über den selbsthemmenden Antrieb diese Lage des Hauptscherenlenkers 10 am Flügelrahmen 4. Diese Lage ändert sich auch nicht nach Schließen des Flügels in der Verschlusslage des Mehrgelenkgetriebes.

Figur 3 zeigt ebenfalls eine Ansicht des Beschlages von unten, analog zu Figur 2, nur befindet sich der hier bereits in seiner Kippstellungsposition.

Zu erkennen sind der Flügelrahmen 4 sowie die Antriebsvorrichtung 12 mit dem Antriebsgehäuse 13, aus dem die Schubkette 14 zur Befestigungslasche 17 des Hauptscherenlenkers 10 geführt ist. Über die Schwenkbewegung des Zusatzlenkers 9 bleibt die Position der Befestigungslasche 17 annähernd senkrecht zur Fensterebene, so dass auch die Schubkette 14 sich in der Kippöffnungsstellung annähernd senkrecht zur Fensterebene stellt.

Fig. 4 zeigt wiederum den Ausschnitt des Flügelrahmens 4, der zum Mehrgelenkgetriebe 11 orientiert ist. Die Darstellung des Blendrahmens 2 ist hier ausgeblendet. Gut zu erkennen ist hier die ausgleichende Wirkung des Zusatzlenkers 9, der während der Kippbewegung den Hauptscherenlenker 10 gegenüber dem Flügelrahmen so bewegt, dass die Befestigungslasche 17 annähernd eine Senkrechte zum Flügelrahmen beschreibt.

Diese senkrechte Bewegung während des Kippvorganges findet sich aber auch an jedem beliebigen Punkt entlang des Hauptscherenlenkers 10. Dies nutzt die Erfindung, indem sie die Schubkette 14 am Beschlag mit Ausstellschere und Mehrgelenkgetriebe immer am Hauptscherenlenker 10 anordnet.

Besonders vorteilhaft erweist sich die Anordnung der Befestigungslasche 17 am freien Ende des Hauptscherenlenkers 10, denn dort ist die Antriebsvorrichtung im oberen vertikalen Bereich des Flügels vorteilhaft untergebracht, da in der Regel im oberen horizontalen Bereich des Flügels kein genügender Bauraum vorhanden ist, da hier der eigentliche Beschlag bzw. die Ausstellvorrichtung anzuordnen ist.

Vorteilhaft ist zudem, dass die Antriebsvorrichtung 12 hinsichtlich der Bauabmessungen vorzugsweise so ausgebildet ist, dass sie im Falz zwischen Blend- und Flügelrahmen ohne jegliche ergänzend zu bearbeitende Ausnehmungen im Flügelrahmen angeordnet ist.

### Bezugszeichen

- Drehkippfenster: 1
- Blendrahmen: 2
- Flügel: 3
- Flügelrahmen: 4
- Scheibe: 5
- Drehkippschere: 6
- Scherengehäuse: 7
- oberer Flügelrahmenholm: 8
- Zusatzlenker: 9
- Hauptscherenlenker: 10
- Mehrgelenkgetriebe: 11
- Antriebsvorrichtung: 12
- Antriebsgehäuse: 13
- Schubkette: 14
- Falz: 15
- Flügelrahmenholm: 16
- Befestigungslasche: 17
- Getriebelenker: 18, 19
- Gelenk: 20
- Ansatzstift: 21
- Kulisse: 22
- Ansatzstift: 23
- Kulisse: 24
- Grundplatte: 25
- oberer Blendrahmenholm: 27
- horizontale Drehachse: X

## Patentansprüche

1. Drehkippfenster (1) mit
a) einem Blendrahmen (2) und einem relativ zum Blendrahmen (2) um eine horizontale Drehachse (X) kippbaren sowie um eine vertikale Drehachse drehbaren Flügel (3) mit einem Flügelrahmen (4),
b) einer Drehkippschere zum Öffnen und Schließen des Flügels (3), wobei die Drehkippschere (6) einen am Flügelrahmen (4) angelenkten Hauptlenker (10) zum Kippen des Flügels (3) aufweist,
c) einer elektromotorischen Antriebsvorrichtung (12) mit einer Schubkette (14) zum Öffnen des Flügels (3) in seine Kippstellung und zum Schließen des Flügels (3) aus der Kippstellung, wobei die Schubkette (14) an dem Hauptscherenlenker (10) angreift,
**dadurch gekennzeichnet, dass**
d) die Drehkippschere ferner ein am Hauptlenker (10) und am Blendrahmen angreifendes Mehrgelenkgetriebe (11) zum Drehen des Flügels um die vertikale Drehachse aufweist, und
e) die Schubkette (14) an dem Hauptscherenlenker (10) in dessen zum Mehrgelenkgetriebe hin gewandten Endbereich angreift.

2. Drehkippfenster (1) nach Anspruch 1, **dadurch gekennzeichnet, dass** an den Endbereich des Hauptscherenlenkers (10) zum Mehrgelenkgetriebe hin eine Befestigungslasche (17) angeordnet, vorzugsweise angeformt ist, an der die Schubkette (14) blendrahmenseitig endseitig festgelegt ist.

3. Drehkippfenster (1) nach Anspruch 2, **dadurch gekennzeichnet, dass** die Befestigungslasche (17) vertikal zur Ebene des Hauptscherenlenkers ausgerichtet ist.

4. Drehkippfenster (1) nach einem der vorstehenden Ansprüche, **dadurch gekennzeichnet, dass** der Hauptscherenlenker (10) mittels des Mehrgelenkgetriebes (11) mit mehreren zueinander verdreh- und/oder verschiebbaren weiteren Getriebelenkern (18, 19) am Blendrahmen (2) festgelegt ist, wobei das Mehrgelenkgetriebe (11) dazu ausgelegt ist, den Flügelrahmen (4) relativ zum Blendrahmen (2) in eine Drehstellung um die vertikale Drehachse zu bewegen.

5. Drehkippfenster (1) nach einem der vorstehenden Ansprüche, **dadurch gekennzeichnet, dass** die Drehkippschere (6) in einem Scherengehäuse (7) am oberen horizontalen Flügelrahmenholm (8) verschiebbar und über einen Zusatzlenker (9) schwenkbar gehalten ist.

6. Drehkippfenster (1) nach einem der vorstehenden Ansprüche, **dadurch gekennzeichnet, dass** die Antriebsvorrichtung (12) ein Antriebsgehäuse (13) aufweist, das an einem vertikalen Flügelrahmenholm (16) im Falzbereich angeordnet ist.

7. Drehkippfenster (1) nach Anspruch 6, **dadurch gekennzeichnet, dass** das Antriebsgehäuse (13) einen Elektromotor, ein Getriebe und die Schubkette (14) bei geschlossenem Flügel aufnimmt.

8. Drehkippfenster (1) nach einem der vorstehenden Ansprüche, **dadurch gekennzeichnet, dass** die Schubkette (14) von der Antriebsvorrichtung (12) im Falz (15) am vertikalen Flügelrahmenholm zum Ende des Hauptscherenlenkers am Mehrgelenkgetriebe (11) geführt ist.

9. Drehkippfenster (1) nach einem der vorstehenden Ansprüche 5 bis 8, **dadurch gekennzeichnet, dass** der Hauptscherenlenker (10) im geschlossenen Zustand oder im Drehöffnungszustand des Flügels am oberen horizontalen Flügelrahmenholm (8) des Flügelrahmens (4) mit dem Zusatzlenker (9) in paralleler, gestreckter Lage anliegt.

10. Drehkippfenster (1) nach einem der vorstehenden Ansprüche, **dadurch gekennzeichnet, dass** das Mehrgelenkgetriebe (11) und die Ausstellschere derart aufeinander abgestimmt sind, dass zwar die zwei Getriebelenker (18, 19) nicht aber der Hauptscherenlenker seine Lage während des Öffnungsvorganges in Drehstellung relativ zum Flügelrahmen verändert/verändern.

11. Drehkippfenster (1) nach einem der vorstehenden Ansprüche 5 bis 10, **dadurch gekennzeichnet, dass** der Zusatzlenker (9) derart ausgelegt ist, dass er während der Kippbewegung den Hauptscherenlenker (10) gegenüber dem Flügelrahmen so bewegt, dass die Befestigungslasche (17) für die Schubkette (14) annähernd eine Senkrechte zum Flügelrahmen beschreibt.

12. Drehkippfenster (1) nach einem der vorstehenden Ansprüche, **dadurch gekennzeichnet, dass** das Mehrgelenkgetriebe (11) zwei Getriebelenker (18, 19) aufweist, die an einem Gelenk (20) drehbar miteinander verbunden sind, wobei der eine der Getriebelenker (18) an einem seiner Enden mit einem Ansatzstift (21) in einer Kulisse (22) des Hauptscherenlenkers verschieblich geführt und mit seinem gegenüberliegenden Ende mit einem Ansatzstift (23) in einer Kulisse (24) einer Grundplatte (25) am Blendrahmen (2) und wobei der zweite Getriebelenker (19) einerseits über das Gelenk (20) gelenkig mit dem ersten Getriebelenker (18) verbunden ist und andererseits mit seinem gegenüberliegenden Ende an dem Hauptscherenlenker (10) und an der Grundplatte (25) angelenkt ist.

## Claims

1. A turn-tilt window (1) having
a) a frame (2) and a casement (3), which is tiltable relative to the frame (2) about a horizontal rotational axis (X) and also is rotatable about a vertical rotational axis, having a sash (4),
b) a turn-tilt scissors mechanism for opening and closing the casement (3), wherein the turn-tilt scissors mechanism (6) has a main driver (10), which is linked on the sash (4), for tilting the casement (3),
c) an electric-motor drive device (12) having a pusher chain (14) for opening the casement (3) into its tilted position and for closing the casement (3) from the tilted position, wherein the pusher chain (14) engages on the main scissors mechanism driver (10),
**characterized in that**
d) the turn-tilt scissors mechanism also has a multi-joint gearing (11), which engages on the main driver (10) and on the frame, to rotate the casement about the vertical rotational axis, and
e) the pusher chain (14) engages on the main scissors mechanism driver (10) in its end region facing toward the multi-joint gearing.

2. The turn-tilt window (1) according to Claim 1, **characterized in that**, on the end region of the main scissors mechanism driver (10) toward the multi-joint gearing, a fastening tab (17) is arranged, preferably molded on, on which the pusher chain (14) is fixed at the end on the frame side.

3. The turn-tilt window (1) according to Claim 2, **characterized in that** the fastening tab (17) is aligned vertically to the plane of the main scissors mechanism driver.

4. The turn-tilt window (1) according to one of the preceding claims, **characterized in that** the main scissors mechanism driver (10) is fixed by means of the multi-joint gearing (11), using a plurality of further gearing drivers (18, 19), which are rotatable and/or displaceable to one another, on the frame (2), wherein the multi-joint gearing (11) is designed for the purpose of moving the sash (4) relative to the frame (2) into a rotated position about the vertical rotational axis.

5. The turn-tilt window (1) according to one of the preceding claims, **characterized in that** the turn-tilt scissors mechanism (6) is mounted so it is displaceable in a scissors mechanism housing (7) on the upper horizontal sash spar (8) and is mounted so it is pivotable via an auxiliary driver (9).

6. The turn-tilt window (1) according to one of the preceding claims, **characterized in that** the drive device (12) has a drive housing (13), which is arranged on a vertical sash spar (16) in the rebate region.

7. The turn-tilt window (1) according to Claim 6, **characterized in that** the drive housing (13) accommodates an electric motor, a gearing, and the pusher chain (14) when the casement is closed.

8. The turn-tilt window (1) according to one of the preceding claims, **characterized in that** the pusher chain (14) is guided from the drive device (12) in the rebate (15) on the vertical sash spar to the end of the main scissors mechanism driver on the multi-joint gearing (11).

9. The turn-tilt window (1) according to one of preceding Claims 5 to 8, **characterized in that** the main scissors mechanism driver (10), in the closed state or in the rotated open state of the casement, presses against the upper horizontal sash spar (8) of the sash (4) with the auxiliary driver (9) in parallel, elongated location.

10. The turn-tilt window (1) according to one of the preceding claims, **characterized in that** the multi-joint gearing (11) and the extension scissors mechanism are adapted to one another in such a manner that the two gearing drivers (18, 19), but not the main scissors mechanism driver, during the opening procedure, change their location in the rotational position relative to the sash.

11. The turn-tilt window (1) according to one of preceding Claims 5 to 10, **characterized in that** the auxiliary driver (9) is designed in such a manner that, during the tilting movement, it moves the main scissors mechanism driver (10) in relation to the sash such that the fastening tab (17) for the pusher chain (14) approximately describes a perpendicular to the sash.

12. The turn-tilt window (1) according to one of the preceding claims, **characterized in that** the multi-joint gearing (11) has two gearing drivers (18, 19), which are rotatably connected to one another on a joint (20), wherein one of the gearing drivers (18) is displaceably guided at one of its ends using an attachment pin (21) in a link (22) of the main scissors mechanism driver and with its opposing end using an attachment pin (23) in a link (24) of a base plate (25) on the frame (2), and wherein the second gearing driver (19) is articulated on one side via the joint (20) with the first gearing driver (18) and is linked on the other side with its opposing end on the main scissors mechanism driver (10) and on the base plate (25).

## Revendications

1. Fenêtre oscillo-battante (1) comprenant
a) un cadre de dormant (2) et un battant (3) pouvant être basculé par rapport au cadre de dormant (2) autour d'un axe de rotation (X) horizontal et pouvant tourner autour d'un axe de rotation vertical, ledit battant étant doté d'un cadre de battant (4),
b) un ciseau oscillo-battant servant à ouvrir et à fermer le battant (3), sachant que le ciseau oscillo-battant (6) présente un bras principal (10) articulé au niveau du cadre de battant (4), servant à faire basculer le battant (3),
c) un dispositif d'entraînement (12) à motorisation électrique doté d'une chaîne de poussée (14) servant à ouvrir le battant (3) dans sa position basculée et servant à fermer le battant (3) hors de sa position basculée, sachant que la chaîne de poussée (14) vient en prise au niveau du bras de ciseau principal (10),
**caractérisée en ce que**
d) le ciseau oscillo-battant présente en outre un mécanisme à articulations multiples (11), venant en prise au niveau du bras principal (10) et au niveau du cadre de dormant, servant à faire tourner le battant autour de l'axe de rotation vertical, et
e) la chaîne de poussée (14) vient en prise au niveau du bras de ciseau principal (10) dans sa zone d'extrémité de ce dernier tournée en direction du mécanisme à articulations multiples.

2. Fenêtre oscillo-battante (1) selon la revendication 1, **caractérisée en ce qu'**une bride de fixation (17) est disposée, de préférence est formée, au niveau de la zone d'extrémité du bras de ciseau principal (10) en direction du mécanisme à articulations multiples, bride de fixation au niveau de laquelle, est fixée la chaîne de poussée (14) côté cadre de dormant, côté extrémité.

3. Fenêtre oscillo-battante (1) selon la revendication 2, **caractérisée en ce que** la bride de fixation (17) est orientée de manière verticale par rapport au
plan du bras de ciseau principal.

4. Fenêtre oscillo-battante (1) selon l'une quelconque des revendications précédentes, **caractérisée en ce que** le bras de ciseau principal (10) est fixé, au moyen du mécanisme à articulations multiples (11), par plusieurs autres bras de mécanisme (18, 19) pouvant être tournés et/ou être coulissés les uns par rapport aux autres, au niveau du cadre de dormant (2), sachant que le mécanisme à articulations multiples (11) est configuré pour déplacer le cadre de battant (4) par rapport au cadre de dormant (2) dans une position de rotation autour de l'axe de rotation vertical.

5. Fenêtre oscillo-battante (1) selon l'une quelconque des revendications précédentes, **caractérisée en ce que** le ciseau oscillo-battant (6) est maintenu dans un boîtier de ciseau (7), de manière à pouvoir être coulissé au niveau du montant supérieur horizontal (8) du cadre de battant et de manière à pouvoir pivoter par l'intermédiaire d'un bras supplémentaire(9).

6. Fenêtre oscillo-battante (1) selon l'une quelconque des revendications précédentes, **caractérisée en ce que** le dispositif d'entraînement (12) présente un boîtier d'entraînement (13), qui est disposé dans la zone de pliage au niveau d'un montant vertical du cadre de battant (16).

7. Fenêtre oscillo-battante (1) selon la revendication 6, **caractérisée en ce que** le boîtier d'entraînement (13) accueille un moteur électrique, un mécanisme et la chaîne de poussée (14) lorsque le battant est fermé.

8. Fenêtre oscillo-battante (1) selon l'une quelconque des revendications précédentes, **caractérisée en ce que** la chaîne de poussée (14) est guidée au niveau du mécanisme à articulations multiples (11), par le dispositif d'entraînement (12) dans le pli (15), au niveau du montant vertical du cadre de battant en direction de l'extrémité du bras de ciseau principal.

9. Fenêtre oscillo-battante (1) selon l'une quelconque des revendications précédentes 5 à 8, **caractérisée en ce que** le bras de ciseau principal (10) repose, lorsque le battant se trouve dans l'état fermé ou dans l'état ouvert par rotation, au niveau du montant supérieur horizontal (8) du cadre de battant (4) par le bras supplémentaire (9) dans la position parallèle étirée.

10. Fenêtre oscillo-battante (1) selon l'une quelconque des revendications précédentes, **caractérisée en ce que** le mécanisme à articulations multiples (11) et le compas d'ouverture sont adaptés l'un à l'autre de telle manière que les deux bras de mécanisme (18, 19), et non le bras de ciseau principal, modifient leur position lors de l'opération d'ouverture dans la position de rotation par rapport au cadre de battant.

11. Fenêtre oscillo-battante (1) selon l'une quelconque des revendications 5 à 10, **caractérisée en ce que** le bras supplémentaire (9) est configuré de telle manière qu'il déplace, lors du mouvement de basculement, le bras de ciseau principal (10) par rapport au cadre de battant de telle manière que la bride de fixation (17) pour la chaîne de poussée (14) décrit approximativement une perpendiculaire par rapport au cadre de battant.

12. Fenêtre oscillo-battante (1) selon l'une quelconque des revendications précédentes, **caractérisée en ce que** la transmission à articulations multiples (11) présente deux bras de mécanisme (18, 19), qui sont reliés l'un à l'autre de manière à pouvoir tourner au niveau d'une articulation (20), sachant que l'un des bras de transmission (18) est guidé au niveau d'une de ses extrémités, par une tige en saillie (21), de manière à pouvoir être déplacé par coulissement dans une coulisse (22) du bras de ciseau principal et par son extrémité opposée, par une tige en saillie (23) dans une coulisse (24) d'une plaque de base (25) au niveau du cadre de dormant (2) et sachant que le deuxième bras de mécanisme (19) est relié d'une part de manière articulée, par l'intermédiaire de l'articulation (20), au premier bras de transmission (18) et est articulé d'autre part par son extrémité opposée au niveau du bras de ciseau principal (10) et au niveau de la plaque de base (25).
